# EUROPÄISCHE PATENTSCHRIFT

(11) **EP 1 670 601 B1**
(45) Veröffentlichungstag und Bekanntmachung des Hinweises auf die Patenterteilung: **26.11.2008**
(21) Anmeldenummer: 04765897.6
(22) Anmeldetag: 08.10.2004
(51) Int. Cl.: B21C 47/00

(54) **ANLAGE ZUM BERÜHRUNGSLOSEN AUFBRINGEN DES BANDZUGES BEI ELEKTRISCH LEITFÄHIGEN METALLBÄNDERN**
SYSTEM FOR CONTACTLESS APPLICATION OF TENSION IN ELECTRICALLY CONDUCTIVE METAL STRIPS
INSTALLATION POUR APPLIQUER, SANS CONTACT, UNE TRACTION A DES FEUILLARDS METALLIQUES ELECTROCONDUCTEURS

(30) Priorität: 08.10.2003 DE 10347260; 25.06.2004 DE 102004030581
(43) Veröffentlichungstag der Anmeldung: 21.06.2006
(73) Patentinhaber: Umlauf, Norbert, D-58093 Hagen (DE)
(72) Erfinder: UMLAUF, Norbert, 58093 Hagen (DE); JURISCH, Frank, 63457 Hanau (DE); BEHRINGER, Jürgen, 44791 Bochum (DE)
(74) Vertreter: Stute, Ivo Peter
(86) Internationale Anmeldenummer: PCT/EP2004/011288
(87) Internationale Veröffentlichungsnummer: WO 2005/035158

(56) Entgegenhaltungen:
- WO-A-00/27554
- DE-A1- 19 524 289
- US-A- 2 731 212

## Beschreibung

### 1 Stand der Technik

Das technische Gebiet der Erfindung betrifft eine Anlage zum berührungslosen Aufbringes eines Bandzuges bei elektrisch leitfähigen Metallbäandern gemäß dem Oberbegriff des Anspruchs 1.

Eine solche Anlage ist aus der WO /27544 A bekannt.

In allen diskontinuierlichen und kontinuierlichen Kaltbandwalzanlagen und Prozesslinien müssen die Metallbänder vom Abwickelhaspel im Eingangsteil über den Prozessteil bis zum Aufwickelhaspel im Ausgangsteil transportiert werden. Im Ablauf dieses Bandtransportes werden veränderbare Bandgeschwindigkeiten und Bandzüge, Bandlaufsteuerungen, Bandspeicherungen, Bandzug-Entkopplungsschlingen usw. gefordert. In den Prozessteilen erfolgt die verfahrenstechnische Bearbeitung der Bänder, z.B. metallurgische Verfahren in Beizprozessen, Walzanlagen, Durchlaufglühen und Zurichtanlagen.

Der Umlauf-Wirbelstrom-Linearantrieb wurde konzipiert als Brems-und/oder Zuggerüst, wahlweise verbunden mit einer Bandlaufsteuerung für Metallband-Fertigungslinien, das grundsätzliche Konzeptionsveränderungen ermöglicht. Er kommt überall dort zum Einsatz, wo bisher z.B. die Spannrollen, Treiber, Flachbremsen, der mechanische Linearantrieb und Vakuumbremsen eingesetzt werden. Bei diesen Systemen werden jeweils die Bandzüge mittels Anpresskräften auf die Bandoberfläche in das Band eingeleitet.

Das System eignet sich für alle elektrisch leitfähigen Metalle und deren Legierungen, insbesondere für Aluminium und Kupfer, aber beispielsweise auch für elektrisch leitfähige pulvermetallurgische Werkstoffe, Sinterwerkstoffe und deren Legierungen.

Beim Umlauf-Wirbelstrom-Linearantrieb wird der Mitnahmeeffekt durch ein bezüglich des Bandes wanderndes Magnetfeld erreicht. Dieses Magnetfeld bewirkt über die Wirbelstromanregung den Bandzug, gleichzeitig wird das Metallband von diesem Magnetfeld abgestoßen.

Die Qualitätsanforderungen an das Produkt Metallband sind in den letzten Jahren erheblich gestiegen. Der Umlauf-Wirbeltrom-Linearantrieb wird diesen Anforderungen gerecht; darüber hinaus können Qualitätsverbesserungen erzielt werden. Die Wirkungsweise des Umlauf-Wirbelstrom-Linearantriebs ist besonders wertvoll bei höchsten Ansprüchen an die Oberflächengüte, zur Vermeidung von mehrfachen Biegungen der Bänder mit Längszug, für besondere Bandebenheiten mit Minimierung der Wickelbogigkeiten sowie bei diskontinuierlichen Prozesslinien aufgrund des problemlosen Handlings. Es wird erstmalig möglich, die Bänder nach dem Veredlungsprozess ohne Berührung der beiden Bandseiten durch die Prozesslinien zu transportieren.

Zum Aufwickeln von Bändern beim Umspulen oder in der Adjustage nach dem Spalten von Breit- in Schmalband wird ein Rückhaltezug benötigt, um mechanisch stabil aufgewickelte Bandbunde (Coils) zu erhalten. Dies ist für den Transport, das Handling und die Weiterverarbeitung dieser Coils unerlässlich.

Üblicherweise wird der benötigte Bandzug durch mechanische Bremsen aufgebracht, wobei die Reibfläche die Bandoberfläche darstellt. Es handelt sich dabei um mit Textilien belegte Backen (sogenannte Teppichbremse), oder die Anpresskraft wird durch das Aufpumpen eines (Feuerwehr-) Schlauches erzeugt. Mit diesem System kann man nur Rückzug aufbauen und keinen Vorzug. Es kann nur bei anspruchslosen Oberflächen zur Anwendung kommen, da der Rückzug bei 100% Relativbewegung erzeugt wird. Dieses System ist sehr verbreitet, da es preisgünstig zu erstellen ist.

Bei dem S-Rollen-System wird der Bandzug durch Umschlingen einer Rolle aufgebaut. Der Zugaufbau kann nur pro Rolle in Abhängigkeit vom Vorzug, dem Umschlingungswinkel und dem Reibwert zwischen Band und Rollenbeschichtung verändert werden.

Wird der Bandzug in einer Treibereinheit aufgebaut, so entstehen erhebliche spezifische Belastungen für die Bandoberfläche. Die zu übertragenden Kräfte sind stark begrenzt.

Dieser Nachteil konnte durch den mechanischen Linearantrieb eliminiert werden. Dabei wird mittels Wagenkette der Mitnahmebereich dem Bedarfsfall angepasst. Bei höchstem Anspruch an die Oberfläche werden auch bei diesem System Grenzen erreicht.

Um bei empfindlichen Oberflächen (z.B. polierte Flächen) Kratzer und Striemen zu vermeiden, wird in einigen Lösungen der Bandzug durch Umlenkrollen mit integrierter Bremse aufgebracht. Hier besteht jedoch immer noch die Gefahr von Abdrücken und des Einbringens von Spannungen in das Material (besonders bei größeren Banddicken) durch die entstehende Walkarbeit bei der erforderlichen Umschlingung dieser Bremsrollen zur Vermeidung eines Schlupfes, wodurch sonst Kratzer entstehen würden. Beim Spalten von Band sind aber walzprozessbedingt die Außenstreifen in der Regel länger als die Mittelstreifen. Somit kann eine Umlenkrollenbremse nicht eingesetzt werden, da entweder der Bandzug fehlt oder Kratzer durch den Schlupf entstehen.

All diese mechanischen Reibbremsen und Umlaufbremsrollen sind bei sehr hohen Oberflächenanforderungen (z.B. Materialien für dekorative Zwecke oder für Spiegel und andere Reflektoren) oder bei dünnen Metallfolien nicht anwendbar. Auch für die Kfz-Industrie, insbesondere für die Alu-Außenhaut bei modernen Personenwagen ist diese Technik interessant.

Berührungslose Rückzugseinrichtungen sind unter Nutzung der Wirbelstromkräfte beim Bewegen eines Bandes in einem Magnetfeld bekannt. Eine meist in Bandlaufrichtung mehrpolige Permanentmagnetanordnung, über und unter dem Band angeordnet, sorgt für den Feldaufbau und die Bandgeschwindigkeit in Abhängigkeit von der Banddicke und der elektrischen Leitfähigkeit des Bandmaterials für die Rückzugskraft (Bremskraft F_{B}) entgegen der Bandlaufrichtung. Das Schweben des Bandes wird durch die in Richtung der Flächennormale des Bandes wirkende Hubkraft F_{H} ermöglicht.

Diese Anordnungen haben den Nachteil, dass die Schwebe- und die Rückzugskraft nicht unabhängig voneinander eingestellt werden können. Dies hat zur Folge, dass entweder das kratzerfreie Schweben nicht gesichert werden kann oder der Bandzug zu groß wird.

Diese Kräfte sind auch noch direkt von der Leitfähigkeit, der Banddicke und der Banddifferenzgeschwindigkeit abhängig. Bei Bandstillstand gibt es keine Kräfte. Beim Anfahren des Bandes sind die Kräfte ungenügend und die Beschädigungen der Oberfläche werden erst bei Nenngeschwindigkeit vermieden. Die Verarbeitungsgeschwindigkeiten richten sich nun nicht mehr nach der möglichen Produktivität der Anlage sondern nach dem erforderlichen Bandzug.

In der deutschen Patentschrift DE 195 24 289 C2 wird eine Wirbelstrombremse beschrieben. Der wesentliche Unterschied besteht darin, dass die Permanentmagnete auf einer Kreisbahn bewegt werden. Für den Rückhalteeffekt steht nur eine Magnetbahn zur Verfügung. Zudem stellt sich nur für den Bruchteil der Periode die Parallelität der Permanentmagnete ein, wodurch der Rückhalteeffekt ungleichmäßig und wesentlich vermindert aufgebaut wird. Um praxisgerechte spezifische Bandzüge aufbauen zu können, müssten die Drehzahlen der Bremsrollen in nicht mehr beherrschbare Größenordnungen gebracht werden. Zudem stellen sich große Antriebsleistungen bei einem sehr ungünstigen Wirkungsgrad ein.

In der PCT-Patentanmeldung PCT/EP99/08606, WO 00/27554 und in der europäischen Patentanmeldung 99 971 746.3-2302 wird eine Wirbelstrombremse beschrieben, in der eine Vielzahl von Permanentmagneten parallel zum Band bewegt werden. Die Bandzüge können über die Differenzgeschwindigkeit des Bandes zu den Permanentmagneten, über die Anzahl der wirkenden Kettenwagen, über den Werkstoff und die Form der Permanentmagnete und über den Abstand der gegenüberliegenden Permanentmagnete bestimmt werden. Diese Ausführungsform hat den Mangel, dass auf die Mittenlage des Bandes kein Einfluss genommen werden kann.

In der deutschen Offen legungsschrift DE 23 01 434 wird eine Vorrichtung beschrieben, in der der Bandzug durch ein magnetisches Wanderfeld mittels stationärer Induktoren erzeugt wird. Dieses System hat sich in der Praxis nicht bewährt, da zu geringe Bandzüge bei einem sehr ungünstigen Wirkungsgrad erzeugt werden.

In der Patentschrift DD 96 206 der Deutschen Demokratischen Republik ist ein System beschrieben, bei dem zum Abbremsen des elektrisch leitfähigen Spaltbandes nach dem Prinzip der Linearmotoen aufgebauten Magnetsystemen (Indu ktoren) verwendet werden, deren Speisung durch Drehstrom erfolgt. Zwischen den Induktoren wird im Luftspalt ein Magnetfeld aufgebaut, das sich entgegen der Bewegungsrichtung der Bänder fortbewegt, wobei die Geschwindigkeit von der Speisefrequenz und der Polteilung abhängig ist, was eine Anpassung an unterschiedliche Betriebsverhältnisse - wenn überhaupt - nur schwer möglich macht.

Mit der vorliegenden Erfindung werden die genannten Mängel behoben.

### 2 Erfindungsgemäße Lösung

Die Bandbremseinrichtung besteht aus zwei sich gegenüberstehenden Einrichtungen 1 und 2, in deren Spalt ein magnetisches wechselpoliges Magnetfeld 3 erzeugt wird. In diesem Spalt bewegt sich das Bandmaterial 4 mit der Arbeitsgeschwindigkeit v_{A}.

Der Bandzug σ_{B} = F_{B}/A_{B} (wobei A_{B} die Bandquerschnittsfläche d*b_{B} ist) wird durch die Differenzgeschwindigkeit v zwischen Band und Magnetfeld, wodurch ein Wanderwellenfeld 3a entsteht, eingestellt. Das Wanderwellenfeld kann sich mit der Geschwindigkeit V_{F} in oder entgegen der Bandlaufrichtung bewegen oder auch still stehen, je nach der zur Aufbringung des gewünschten Bandzuges erforderlichen Relativgeschwindigkeit v = V_{A} - V_{F}. Die Brems- oder auch Rückzugskraft ergibt sich aus der Geometrie (Dicke d und Breite b_{B}), der elektrischen Leitfähigkeit κ des Bandes, der aktiven Länge I_{M} des Magnetfeldes (Überdeckung) und dem Luftspaltinduktionsscheitelwert Bs , der von der Spaltweite δ abhängig ist.

Die vertikale Kraft Fᵥ zur Kompensation des Eigengewichts des Bandes wird durch eine Verschiebung Δ der oberen zur unteren Feldwelle aus der Bremskraft F_{B} abgeleitet. Aus dem Verschiebungswinkel Δϕ = arctan(Δ/δ) resultiert die vertikale Kraft Fᵥ = F_{B} sin(Δδ).

Die oben beschriebene Hubkraft F_{H} dient dann nur zur Zentrierung des Bandes im Spalt und zur Dämpfung von senkrecht wirkenden Bandschwingungen. Fig. 1

Eine Bandzugmesseinrichtung 5 regelt die Relativgeschwindigkeit über die Beeinflussung der Wanderwellengeschwindigkeit und ggf. deren Richtung. Abstandssensoren zur Detektierung der Bandlage im Spalt steuern den Phasenwinkel zwischen der oberen und unteren Wanderwelle.

Die Wanderwelle kann auf verschiedene Arten erzeugt werden:
Bewegung von wechselpolig angeordneten mit Permanentmagneten 6 bestückten Leisten 7 in einer Länge, die der maximalen Arbeitsbreite entspricht, welche an einer oben und unten umlaufenden Kette 8, 9 befestigt sind (Fig. 1 bis 4). Geschwindigkeit und Phasenverschiebung werden über zwei separat gesteuerte umrichtergespeiste Antriebe 10, 11 geregelt (Fig. 1).
Die beiden Ketten können auch von einem geregelten Motor über Umlenkgetriebe 12 und Ketten 13 angetrieben werden. Die Phasenverschiebung wird durch einen verschiebbaren Kettenspanner 14 eingestellt (siehe Fig. 5).
Eine weitere konstruktive Maßnahme für die Phasenverschiebung erfolgt über ein Differential-Kammwalzgetriebe 15 oder ein normales Kammwalzgetriebe 17, in dem eine regelbare Voreilung oder ein Nachlauf vorgesehen wird (siehe Figur 6). Der Antrieb erfolgt über einen Motor 16.
Wird mittels Kammwalzgetriebe eine starre Verbindung zwischen dem Kettenrad des oberen und des unteren Wagenkettenantriebs sichergestellt, kann der Versatz der Permanentmagnete dadurch erreicht werden, dass der obere Kettenkasten 18 gegen den unteren mechanisch verschoben wird (siehe Figuren 7, 7a und 7b).
Wird bei einer stationären Wirbelstrombremse 19, 20, zum Beispiel bei einer Kettengeschwindigkeit V_{F} = 0 eine mechanische Verschiebung vorgenommen, kann auch in diesem System die Mittenlage des Bandes durch die Verschiebung der Magnete erfolgen. Dies ist für die Praxis als Vorzuggerüst eine bedeutende Verbesserung (siehe Figur 8 und 9).
Das Wanderfeld kann auch elektrisch erzeugt werden, indem oben und unten statt der Permanentmagnete auf den Leisten Elektromagnete, vorzugsweise Drehstromstatoren 22, 23 (analog den Ankern von Linearmotoren) angebracht sind und diese von einem oder auch zwei (für elektrische Phasenverschiebung) Stromrichtern gespeist werden (siehe Fig. 10 und 11).
Es ist aber auch möglich, das Wanderfeld durch Drehstromstatoren (analog den Ankern von Linearmotoren) zu erzeugen, wie schon in den zitierten Schriften vorgeschlagen. Die Phasenverschiebung erfolgt dann über zwei synchronisierte Stromrichter oder eine mechanische Verschiebung der Statoren zueinander. Vorteil dieser Lösung wäre, dass keine mechanisch bewegten Teile mehr vorhanden sind, sieht man von der Phasenverschiebung und der Spalthöhenverstellung ab. Dadurch würden sich die Geräusche und Wartungsarbeiten vermindern. Die Wanderfeldgeschwindigkeit und deren Phasenverschiebung werden über zwei synchronisierte Umrichter analog der Steuerung zu Fig. 1 geregelt. Es wäre damit möglich, höhere Frequenzen und somit höhere Feldgeschwindigkeiten als mit mechanisch angetriebenen Umlaufketten zu fahren.

## Patentansprüche

1. Anlage zum berührungslosen Aufbringen des Bandzuges, in dem die mittels bewegter Magnetfelder erzeugte Schwebekraft aus der Rückzugskraft entsteht, **dadurch gekennzeichnet, dass** zwischen den beiden synchron laufenden oberen und unteren magnetischen Wanderwellenfeldern (3a) eine Phasenverschiebung eingebracht und so geregelt wird, dass ein mittiges Schweben des Bandes, bzw. eine gewünschte Bandlage erreicht wird.

2. Anlage nach Anspruch 1, **dadurch gekennzeichnet, dass** die Wanderfeldwellen durch Systeme (1, 2) mit quer zur Bandlaufrichtung wechselpolig positionierten Magnetleisten (6, 7) erzeugt werden.

3. Anlage nach Anspruch 2, **gekennzeichnet durch** zwei jeweils oben und unten angeordnete mechanisch angetriebene umlaufende Systeme (1, 2).

4. Anlage nach einem der Ansprüche 1 bis 3, **dadurch gekennzeichnet, dass** die Magnetleisten (7) mit Permanentmagneten (6) bestückt sind.

5. Anlage nach einem der Ansprüche 1 bis 3, **dadurch gekennzeichnet, dass** auf den Leisten elektrisch zu erregende Spulensysteme (22, 23) angeordnet sind.

6. Anlage nach einem der Ansprüche 1 bis 5, **dadurch gekennzeichnet, dass** die Phasenverschiebung der Wanderwellen durch mechanisch gegenläufige Veränderung der Längen der beiden nicht im Eingriff befindlichen Teilstücke einer Antriebskette oder andere schlupffreie Übertragungsglieder erzeugt wird (Fig. 5).

7. Anlage nach einem der Ansprüche 1 bis 5, **dadurch gekennzeichnet, dass** der Antrieb über zwei Motoren (10, 11) erfolgt, die über zwei synchronisierte Umrichter gespeist werden, und die Phasenverschiebung der Wanderwellen elektrisch durch Phasenverschiebung der Ansteuersignale erfolgt (Fig. 1).

8. Anlage nach einem der Ansprüche 1 bis 5, **dadurch gekennzeichnet, dass** die Phasenverschiebung mechanisch durch geometrisches Verschieben (18) eines der beiden die Magnetleisten tragenden Kettensysteme (8, 9) vorgenommen wird (Fig. 6 und 7).

9. Anlage nach Anspruch 8, **gekennzeichnet durch** ein Kammwalzgetriebe (17) oder ein Differential-Kammwalzgetriebe (15) zum Erzeugen des geometrischen Verschiebens.

10. Anlage nach einem der Ansprüche 1 bis 5, **dadurch gekennzeichnet, dass** bei sich gegenüberstehenden stationären Drehstromstatoren (19, 20) die Phasenverschiebung mechanisch durch geometrisches Verschieben der beiden mehrphasig elektrisch erregten Statoren (19, 20) zueinander vorgenommen wird (Fig. 8 und 9).

## Claims

1. System for contactless application of strip tension, in which the levitation generated by means of moved magnetic fields arises from the retraction force, **characterised in that** a phase displacement is applied and controlled between two synchronously running upper and lower magnetic travelling wave fields (3a) such that a central levitation of the strip or a desired strip position is achieved.

2. System according to Claim 1, **characterised in that** the travelling wave fields are generated by systems (1, 2) with magnetic strips (6, 7) positioned with alternating polarity transverse to the strip direction.

3. System according to Claim 2, **characterised by** two mechanically driven circulating systems (1, 2) arranged above and below.

4. System according to any one of Claims 1 to 3, **characterised in that** the magnetic strips (7) are fitted with permanent magnets (6).

5. System according to any one of Claims 1 to 3, **characterised in that** coil systems (22, 23) to be subjected to electrical excitation are arranged on the strips.

6. System according to any one of Claims 1 to 5, **characterised in that** the phase shift of the travelling waves is generated by mechanically opposing changes in lengths of the two part sections not in engagement of a drive chain or other slip-free transmission elements (Fig. 5).

7. System according to any one of Claims 1 to 5, **characterised in that** the drive takes place via two motors (10, 11) supplied via two synchronised converters and the phase displacement of the travelling waves takes place electrically by phase displacement of the trigger signals (Fig. 1).

8. System according to any one of Claims 1 to 5, **characterised in that** the phase displacement is achieved mechanically by geometric displacement (18) of one of the two chain systems (8, 9) carrying the magnetic strips (Figs. 6 and 7).

9. System according to Claim 8, **characterised by** a pinion gear (17) or a differential pinion gear (15) to generate the geometric displacement.

10. System according to any one of Claims 1 to 5, **characterised in that** with opposing stationary rotary current stators (19, 20), the phase displacement is achieved mechanically by geometric displacement of the two multiphase electrically excited stators (19, 20) in relation to each other (Figs. 8 and 9).

## Revendications

1. Installation pour appliquer sans contact une traction à une bande métallique, dans laquelle la force de lévitation ou de sustentation générée au moyen de champs magnétiques mobiles résulte de la force de rappel, **caractérisée en ce qu'**entre les deux champs d'ondes progressives magnétiques (3a) supérieur et inférieur à mouvement synchrone, un déphasage est introduit et régulé de manière à obtenir une lévitation ou sustentation centrale de la bande ou une position de bande souhaitée.

2. Installation selon la revendication 1, **caractérisée en ce que** les champs d'ondes progressives sont générés par des systèmes (1, 2) comportant des barres magnétiques (6, 7) positionnées à pôles alternés transversalement à la direction de défilement de la bande.

3. Installation selon la revendication 2, **caractérisée par** deux systèmes rotatifs (1, 2) entraînés mécaniquement disposés respectivement en haut et en bas.

4. Installation selon l'une des revendications 1 à 3, **caractérisée en ce que** les barres magnétiques (7) sont équipées d'aimants permanents (6).

5. Installation selon l'une des revendications 1 à 3, **caractérisée en ce que** des systèmes de bobines (22, 23) destinés à être excités électriquement sont disposés sur les barres.

6. Installation selon l'une des revendications 1 à 5, **caractérisée en ce que** le déphasage des ondes progressives est généré par modification mécanique en sens contraire des longueurs des deux parties d'une chaîne d'entraînement ne se trouvant pas en prise ou d'autres éléments de transmission sans glissement (fig. 5).

7. Installation selon l'une des revendications 1 à 5, **caractérisée en ce que** l'entraînement est réalisé par deux moteurs (10, 11) qui sont alimentés par deux variateurs de vitesse synchronisés et le déphasage des ondes progressives est réalisé électriquement par déphasage des signaux de commande (fig. 1).

8. Installation selon l'une des revendications 1 à 5, **caractérisée en ce que** le déphasage est réalisé mécaniquement par décalage géométrique (18) d'un des deux systèmes de chaîne (8, 9) portant les barres magnétiques (fig. 6 et 7).

9. Installation selon la revendication 8, **caractérisée par** un réducteur pour cage à pignons (17) ou un différentiel pour cage à pignons (15) pour générer le décalage géométrique.

10. Installation selon l'une des revendications 1 à 5, **caractérisée en ce que** dans le cas de stators triphasés (19, 20) stationnaires se faisant face, le déphasage est réalisé mécaniquement par décalage géométrique l'un par rapport à l'autre des deux stators (19, 20) à excitation électrique polyphasée (fig. 8 et 9).
